# EUROPÄISCHE PATENTSCHRIFT

(11) **EP 2 546 928 B1**
(45) Veröffentlichungstag und Bekanntmachung des Hinweises auf die Patenterteilung: **18.06.2014**
(21) Anmeldenummer: 12004917.6
(22) Anmeldetag: 03.07.2012
(51) Int. Cl.: H01Q 9/00, H01Q 19/10, H01Q 21/00, H01Q 21/06, H01Q 5/00, H03B 11/10, H03K 3/57, F41H 13/00

(54) **Antennenanordnung zur Abstrahlung von Mikrowellen-Impulsen**
Antenna assembly for emitting microwave pulses
Agencement d'antennes pour rayonnement de micro-ondes

(30) Priorität: 09.07.2011 DE 102011107036
(43) Veröffentlichungstag der Anmeldung: 16.01.2013
(73) Patentinhaber: Diehl BGT Defence GmbH & Co. KG, 88662 Überlingen (DE)
(72) Erfinder: Umerski, Adam, 90480 Nürnberg (DE)
(74) Vertreter: Diehl Patentabteilung

(56) Entgegenhaltungen:
- EP-A2- 2 397 809
- WO-A1-98/36490
- DE-B3- 10 313 286
- US-A- 5 774 091
- US-A1- 2005 285 447

## Beschreibung

Die vorliegende Erfindung betrifft eine Antennenanordnung zur Abstrahlung von Mikrowellen-Impulsen hoher Energie.

Mikrowellen-Impulse hoher Energiedichte, insbesondere solcher auf der Basis der HPEM (High Power Electromagnetics) Technologie werden heutzutage dazu eingesetzt, elektronische Komponenten bedrohlicher Gegenstände, beispielsweise solche von zeitgezündeten oder handygesteuerten Sprengsätzen wie z. B. Sprengfallen oder dgl. zu zerstören oder zumindest funktionsuntüchtig zu machen. Entsprechende Mikrowellen-Impulse generierende Systeme werden vorzugsweise in Form von tragbaren Systemen verwendet oder an Fahrzeugen mitgeführt. Sie sollen daher möglichst kompakt sein. Die Möglichkeit des Einsatzes derartiger Systeme ist aber nicht nur auf den Nahbereich beschränkt, sondern kann auch auf größere Reichweiten ausgedehnt werden, beispielsweise mit dem Ziel der Beeinträchtigung der Flugbahn von elektronisch gesteuerten Objekten wie z. B. Raketen oder dgl. Man ist für die beschriebenen Einsatzmöglichkeiten bestrebt, Impulse mit möglichst hoher Energiedichte und Leistung zu erzeugen. HPEM-Quellen haben allerdings den Nachteil, dass der Schaltvorgang abhängig ist von einem Funkenüberschlag. Daraus wiederum resultiert der Nachteil, dass der Zeitpunkt der Abstrahlung nicht mit ausreichender Genauigkeit reproduzierbar ist. Der Aufbau des Quellen-Arrays ist deshalb schwierig. Darüber unterliegen HPEM-Quellen aufgrund des vorerwähnten Schaltvorgangs einer erhöhten mechanischen Beanspruchung und haben daher eine vergleichsweise begrenzte Lebensdauer. Zudem ist es für HPEM-Quellen erforderlich, ein Anregungssignal mit einer möglichst kurzen Anstiegszeit vorzusehen, was einer gerätemäßigen Begrenzung unterliegt.

Aus der US 3,748,528 ist ein Mikrowellen-Impuls-Generator bekannt, bei dem an einer ersten Funkenstrecke ein Impuls mit einem Flankenanstieg in der Größenordnung einer Nanosekunde und einer Amplitude im Bereich von 12-20 kV erzeugt wird. Dieser Impuls wird anschließend über eine weitere, in Serie geschaltete Funkenstrecke, die als Schalter fungiert, in eine gedämpfte Sinusschwingung (DS-Impuls) konvertiert und über einen Reflektor bzw. eine Antenne abgestrahlt.

Aus der WO 98/36490, der US 5 774 091 und der US 2005/0285447 A1 sind Mikrowellengeneratoren bekannt. Die nachveröffentlichte EP 2 397 809 A2 beschreibt eine Anordnung zur Erzeugung von Mikrowellen-Impulsen hoher Energie.

Zur Erhöhung der Energiedichte derartiger Impulse ist man zusätzlich dazu übergegangen, wie dies in der DE 10 2006 014 230 A1 oder in der DE 103 13 286 B3 aufgezeigt ist, Anordnungen aus einer Mehrzahl von parallel geschalteter Mikrowellengeneratoren vorzusehen. Solche Anordnungen haben allerdings den Nachteil, dass sie einen gewissen Platz benötigen und daher für Anordnungen mit reduzierten Dimensionen nur bedingt geeignet sind.

Die Aufgabe der vorliegenden Erfindung besteht darin, eine neuartige Antennenanordnung zur Verfügung zu stellen, die es erlaubt, pulsförmige Signale mit verbesserten Eigenschaften abzustrahlen.

Die vorstehende Aufgabe wird durch eine Antennenanordnung gemäß Anspruch 1 gelöst. Vorteilhafte Ausgestaltungen der Erfindung sind in den abhängigen Ansprüchen angegeben. Unter anderem sind eine erste flächige Elektrode und eine zweite flächige Elektrode vorgesehen, wobei die erste Elektrode sowie die zweite Elektrode mit einem Generator zur Erzeugung eines Anregungspulses verbindbar sind, ferner eine Vielzahl von nicht linearen Strahlungselementen, die die erste sowie die zweite Elektrode miteinander verbinden sowie Halbleiterdioden, die im Bereich der nichtlinearen Strahlungselemente vorgesehen sind und ab einer bestimmten Durchbruchspannung durchschalten und hierdurch ein pulsförmiger Gesamtimpuls von der Antenne abstrahlbar ist. Die neuartige Antennenanordnung gewährleistet eine hohe Reproduzierbarkeit der abgestrahlten pulsförmigen Signale (Pulse) sowie des Abstrahlungszeitpunktes, da der Schaltvorgang nicht durch eine Funkenstrecke sondern durch einen Halbleiter, nämlich durch die Halbleiterdiode begründet wird. Daraus wiederum resultieren deutlich geringere Verluste sowie eine deutlich höhere Lebensdauer. Ferner ermöglicht die neuartige Antennenanordnung den Einsatz langsamerer Pulsgeneratoren, wobei gleichzeitig die Abstrahlung von pulsförmigen Signalen mit höheren Frequenzen (> 300 MHz) als bisher (maximal 50 MHz) erreicht werden kann. So kann zum Beispiel die Abstrahlung von pulsförmigen Signalen mit Frequenzen > 300 MHz bei Anregung mit langsamen Anstiegszeiten von ca. 10 ns durchgeführt werden.

Zweckmäßigerweise handelt es sich bei der ersten flächigen Elektrode sowie zweiten flächigen Elektrode um leitfähige Platten, vorzugsweise Metallplatten, so dass die Antennenanordnung einen Plattenkondensator bildet, in dem sich eine Vielzahl über die Fläche der Platten verteilter Strahlungselemente in Form von Dipolen befindet.

Die Zuleitung in Form eines Plattenkondensators als Bestandteil der Antennenanordnung ermöglicht eine dreidimensionale Anordnung der Strahlungselemente abhängig von der gewünschten Anwendung. Insbesondere wird hierdurch auch das abgestrahlte Feld erhöht. Abhängig von dem Ort der Zuleitung kann die Abstrahlrichtung der Antenneneinrichtung beeinflusst werden.

Die Strahlungselemente umfassen erfindungsgemäß zwei längliche leitende Elemente, z. B Metallstreifen, die über die Halbleiterdiode miteinander in Verbindung stehen.

Dadurch, dass die Einspeisung der Strahlungselemente an der jeweiligen Elektrode über Induktivitäten erfolgt, wird die Effizienz der Antennenanordnung in besonderem Maße erhöht.

Zweckmäßigerweise besitzen die in den Strahlungselementen untergebrachten Halbleiterdioden eine sogenannte "Lawinendurchbruch-Charakteristik". Hierbei handelt es sich um Halbleiterdioden mit sehr schnellen Abfallzeiten in Sperrrichtung. An die Dioden wird über die Zuleitung und die beiden Induktivitäten eine Spannung angelegt. Ab einer gewissen Durchbruchspannung schalten die Dioden durch und es wird ein pulsförmiges Signal abgestrahlt. Die abgestrahlte Frequenz ist von der Anstiegszeit des Anregungssignals unabhängig. Aus diesem Grund benötigt man bei der neuartigen Antennenanordnung keinen Generator mit schneller Anstiegszeit. Nichtsdestotrotz können Schaltzeiten im Bereich von unter 500 ps erreicht werden.

Die erfindungsgemäße Antennenanordnung gewährleistet große Freiheitsgrade hinsichtlich ihrer Anwendung sowie ihres Einsatzes. Beispielsweise können zwischen den flächigen Elektroden bzw. Platten mehrere Strahlungsquellen in Serie hintereinander jeweils angeordnet sein, so dass beispielsweise bei zwei Strahlungselementen der Abstand zwischen den Elektroden bzw. Platten etwa doppelt so lang ist wie die Dipollänge eines jeden Strahlungselementes.

Alternativ kann auch ein Abstand vorgesehen sein, der kleiner ist als die Länge des jeweiligen Strahlungselementes bzw. als die Dipollänge. Hierbei sind in den Elektroden Durchbrüche angeordnet, durch die die Strahlungselemente hindurch ragen. Der Abstand der beiden Elektroden bzw. Platten ist hierbei kleiner als die Länge des Strahlungselementes, d. h. die Dipollänge. Durch die Änderung des Abstandes ändert sich die Kapazität, so dass durch Anpassung des Abstandes eine Anpassung der Energie des Generators an die Antennenanordnung erfolgen kann.

Mit der neuartigen Antennenanordnung ist es möglich, mit vergleichsweise langsamen Generatoren ein abgestrahltes pulsförmiges Signal mit einer hohen Frequenz, beispielsweise mit Frequenzen von > 200 MHz, vorzugsweise > 250 MHz, besonders vorzugsweise > 300 MHz zu erzeugen.

Die Anstiegszeiten des Anregungssignals des Generators können vorzugsweise ≥ 1 ns, besonders vorzugsweise ≥ 5 ns betragen.

Zur Steigerung der Wirksamkeit des abgestrahlten pulsförmigen Signals kann die erfindungsgemäße Antennenanordnung in einfacher Weise mit mindestens einem passiven Reflektor kombiniert werden.

Je nach Einsatzzweck kann ein Reflektor seitlich zu der Anordnung der Vielzahl der einzelnen Strahlungselemente sowie Elektroden angeordnet sein, wodurch sich eine gezielte Ausbreitungsrichtung des pulsförmigen Signals, also eine Optimierung des Signals in der gewünschten Richtung einstellt.

Alternativ kann ein Reflektor auch die Anordnung der einzelnen Strahlungselemente sowie die Elektroden bzw. Platten durchsetzen, so dass sich eine Ausbreitungsrichtung des pulsförmigen Signals in z. B. zwei Richtungen ergibt.

Sofern eine allseitige Ausbreitungsrichtung beabsichtigt ist, können auch mehrere Reflektoren vorgesehen sein. Beispielsweise kann ein Reflektorkreuz ausgebildet sein, bei dem die einzelnen Strahlungselemente im Wesentlichen konzentrisch um den Kreuzungspunkt der Reflektoren verlaufend angeordnet sind.

Zweckmäßige Ausgestaltungen der vorliegenden Erfindung werden nachstehend anhand von Zeichnungsfiguren näher erläutert. Sich wiederholende Merkmale werden der Übersichtlichkeit halber lediglich einmal mit dem betreffenden Bezugszeichen versehen.

Es zeigen:
- Fig. 1: eine vereinfachte Darstellung der Impulsform eines von einem Impulsgenerator direkt erzeugten Impulses,
- Fig. 2: eine vereinfachte Darstellung einer ersten Ausgestaltung der erfindungsgemäßen Antennenanordnung in perspektivischer Ansicht,
- Fig. 3: eine Darstellung einer weiteren Ausführungsform der erfindungsgemäßen Antennenanordnung in perspektivischer Ansicht,
- Fig. 4: eine weitere Ausgestaltung der erfindungsgemäßen Antennenanordnung in perspektivischer Ansicht,
- Fig. 5: eine Darstellung der erfindungsgemäßen Antennenanordnung unter Verwendung eines seitlich angeordneten passiven Reflektors in Seitenansicht des Reflektors (Fig. 5A) sowie Draufsicht auf den Reflektor (Fig. 5B),
- Fig. 6: eine Darstellung der erfindungsgemäßen Antennenanordnung mit einem die Antennenanordnung durchsetzenden passiven Reflektor für eine beidseitige Abstrahlung in Seitenansicht des Reflektors (Fig. 6A) sowie Draufsicht auf den Reflektor (Fig. 6B) sowie
- Fig. 7: eine Darstellung der erfindungsgemäßen Antennenanordnung unter Verwendung zweier sich kreuzender Reflektoren für eine allseitige Abstrahlung in Seitenansicht des einen Reflektors (Fig. 7A) sowie in einer Draufsicht auf die Oberseite der Anordnung gemäß Fig. 7A unter Weglassung der oberen Elektrode (Fig. 7B).

Die Fig. 1 zeigt die Form eines typischen Anregungssignals eines Generators. Das Anregungssignal besitzt eine kurze Anstiegszeit im Nanosekundenbereich, beispielsweise eine Anstiegszeit von 10 ns, bis das Signal seinen Scheitelpunkt erreicht. Die Amplitude liegt in der Größenordnung von üblicherweise ca. 150 - 200 kV. Die Frequenz eines derartigen pulsförmigen Signals liegt im MHz-Bereich. Je höher die Frequenz, desto energiereicher ist das pulsförmige Signal. Üblicherweise ist die Frequenz des abzustrahlenden Signals umso höher je höher, die Anstiegszeit des Anregungssignals ist.

Fig. 2 zeigt eine stark vereinfachte schematische Darstellung einer ersten Ausgestaltung der erfindungsgemäßen Antennenanordnung 2. Die Antennenanordnung 2 umfasst eine erste flächige Elektrode 3 sowie eine zweite flächige Elektrode 4, beispielsweise in Form von ebenen leitfähigen Platten, z. B. Metallplatten, die in einem bestimmten Abstand zueinander angeordnet sind und einen Plattenkondensator bilden. Jede Elektrode 3, 4 verfügt über einen Einspeisepunkt 11 bzw. 12 zum Einspeisen des pulsförmigen Signals von einem Generator 1, in diesem Fall etwa in der Mitte der linken Seitenkante der Elektrode 3 bzw. 4. Bei dem Generator 1 kann es sich um einen Generator mit einer vergleichsweise "geringen" Anstiegszeit, beispielsweise von > 1 ns handeln.

Zwischen den beiden Elektroden 3, 4 befinden sich eine Vielzahl von parallel geschalteten, dipolartigen nichtlinearen Strahlungselemente 5, die die beiden Elektroden 3, 4 miteinander verbinden. Ein über die Einspeisepunkte 11, 12 eingespeistes pulsförmiges Signal wird in sämtliche Strahlungselemente 5 eingespeist.

Bei den Strahlungselementen handelt es sich um längliche, leitfähige Elemente, beispielsweise Metallstreifen aus Cu oder Al, die jeweils über eine Halbleiterdiode 6 miteinander in Verbindung stehen. Die Einspeisung des pulsförmigen Signals vom Generator 1 über die jeweilige Elektrode 3, 4 in das jeweilige Strahlungselement 5 erfolgt über Induktivitäten 7 sowie 8. Die Verwendung der Induktivitäten 7, 8 verbessert den Abstrahlzeitpunkt des von der Antenneneinrichtung 2 abzustrahlenden Impulses und ermöglicht die Erhöhung der Impulsschärfe bei gleichzeitiger Erhöhung der Impulsintensität.

Bei der Halbleiterdiode 6 handelt es sich zweckmäßigerweise um eine Halbleiterdiode mit sogenannter Lawinendurchbruch-Charakteristik, also um eine Halbleiterdiode, die mit einer schnellen Abfallzeit in Sperrrichtung eingebaut ist. Über die Zuleitung und die beiden Induktivitäten 7, 8 wird an der jeweiligen Halbleiterdiode 6 eine Spannung angelegt. Ab einer gewissen Durchbruchspannung schaltet die Halbleiterdiode durch und ein pulsförmiges Signal wird von dem jeweiligen Strahlungselement 5 abgestrahlt. Die Summe der gleichzeitig erzeugten Einzelsignale der Strahlungselemente 5 ergibt den von der Antennenanordnung abgestrahlten Gesamtimpuls. Dieser wird bei der einseitigen Einspeisung von Fig. 1 in Richtung A abgestrahlt.

Im Normalfall hängt die abgestrahlte Frequenz f von der Anstiegszeit t wie folgt ab: $f < 1 / \left(2\times t\right)$

Aufgrund der besonderen Einspeisung der Antennenanordnung und des Schaltvorgangs durch die Halbleiterdiode kann vorteilhaft auf einen Generator mit schneller Anstiegszeit verzichtet werden. Denn die abgestrahlte Frequenz ist vorliegend von der Anstiegszeit des Anregungssignals unabhängig. Zudem ermöglicht die Antennenanordnung die Verwendung von langsamen Pulsgeneratoren mit einer Anstiegszeit von ca. 10 ns zur Abstrahlung von pulsförmigen Signalen mit hohen Frequenzen von über 200 MHz, vorzugsweise von über 250 MHz, besonders vorzugsweise von über 300 MHz.

Die Strahlungselemente 5 stellen Dipole dar. Die Anzahl und Anordnung in der Antennenanordnung hängt von der konkreten Anwendung ab. Ebenso kann der Abstand zwischen den Elektroden 3, 4, d. h. den Platten, beliebig geändert werden, abhängig von der Anwendung, Impedanzanpassung und Abstrahlcharakteristik.

Aus Fig. 3 ist eine weitere Ausgestaltung der erfindungsgemäßen Antennenanordnung ersichtlich, bei der der Abstand zwischen den Elektroden 3, 4 im Vergleich zur Dipollänge, also der Länge des einzelnen Strahlungselements, vergrößert ist. Dies geschieht, indem mehrere Strahlungselemente 5a, 5b hintereinander geschaltet sich zwischen den Elektroden 3, 4 befinden. Die Einspeisung des Anregungssignals erfolgt ebenfalls über beidseitig zum Strahlungselement 5a, 5b vorgesehene Induktivitäten 7a, 7b bzw. 8a, 8b. Im Falle der Ausgestaltung nach Fig. 3 sind zwei Strahlungselemente 5a sowie 5b in Serie geschaltet. Es können allerdings auch noch mehr Strahlungselemente hintereinander geschaltet werden. Auch diese Antennenanordnung strahlt aufgrund der seitlichen Einspeisung des Anregungssignals vom Generator 1 auf die beiden Elektroden 3, 4 in Richtung A ab.

Je nach Anwendungsfall ist es auch möglich, den Abstand zwischen den Elektroden 3, 4 kleiner als die Dipollänge bzw. Länge des Strahlungselements 5 vorzusehen (Fig. 4).

Hierbei sind in den jeweiligen Elektroden 3, 4 Durchbrüche 13 bzw. 14 vorgesehen, so dass die Strahlungselemente 5 die Elektroden 3 bzw. 4 durchsetzen. Die Einspeisung des Anregungssignals erfolgt auch hier über Induktivitäten 7 bzw. 8, die im Bereich der Durchbrüche 13, 14 die Elektroden 3, 4 kontaktieren und am Strahlungselement 5 beidseitig zur Halbleiterdiode 6 das Strahlungselement 5 kontaktieren. Durch die Änderung des Abstandes ändert sich die Kapazität des Plattenkondensators, so dass durch Anpassung des Abstandes eine Anpassung der Energie des Generators an die Antennenanordnung erfolgen kann. Die Abstrahlrichtung wird durch den Pfeil A gekennzeichnet.

Die erfindungsgemäße Anordnung kann auch mit einem passiven Reflektor 10 kombiniert werden, um die Abstrahl-, d. h. Ausbreitungsrichtung A des zu erzeugenden Impulses zu beeinflussen. Bei der Ausgestaltung nach Fig. 5 befindet sich der Reflektor 10 seitlich zur Anordnung der einzelnen Strahlungselemente 5, so dass sich eine Ausbreitungsrichtung des erzeugten Impulses in Richtung A gemäß Fig. 5A ergibt. Wie sich aus Fig. 5B ergibt, deckt der Reflektor 10 die Anordnung der einzelnen Strahlungselemente 5 vollständig ab.

Um die Ausbreitung des abzustrahlenden Impulses in zwei Richtungen zu ermöglichen, kann gemäß Fig. 6 der passive Reflektor auch die Anordnung der einzelnen Strahlungselemente 5 sowie Elektroden 3, 4 durchsetzen. Demzufolge breitet sich der abgestrahlte Impuls sowohl in Richtung A als auch in Richtung B, wie aus Fig. 6A ersichtlich, aus.

Auch hier deckt der Reflektor 10, wie aus Fig. 6B ersichtlich, die gesamte Anordnung der einzelnen Strahlungselemente 5 ab.

Schließlich ist aus Fig. 7 eine Anordnung ersichtlich, bei der der von der Antennenanordnung abzustrahlende Impuls allseitig ausgesendet werden soll. Hierzu sind zwei Reflektoren 10, 11 kreuzförmig zueinander angeordnet, wobei sich die einzelnen Strahlungselemente 5 in verschiedenen Reihen konzentrisch um den Kreuzungspunkt der Reflektoren 10, 11 herum verlaufend befinden. Dies ist besonders gut aus der Fig. 7B, bei der der Übersichtlichkeit halber die obere Elektrode 3 nicht dargestellt ist, ersichtlich. Die jeweilige Elektrode 3 bzw. 4 ist in jeweils zwei Elektroden 3a, 3b bzw. 4a, 4b aufgeteilt. Jede der Elektroden 3a und 3b bzw. 4a und 4b wird, wie in Fig. 7A dargestellt, vom Generator 1 direkt beaufschlagt.

Die neue Antennenanordnung ermöglicht es, Mikrowellenimpulse mit sehr hoher Energiedichte sowie Schärfe abzustrahlen, ohne dass Anregungssignale mit einer sehr hohen Anstiegszeit verwendet werden müssen. Aufgrund der guten Reproduzierbarkeit des Schaltzeitpunktes können Arrays aus einzelnen Strahlungselementen in beliebiger Anordnung und Größe hergestellt werden.

### Bezugszeichenliste

- 1: Generator
- 2: Antennenanordnung
- 3: Elektrode
- 4: Elektrode
- 5: Strahlungselement
- 6: Halbleiterdiode
- 7: Induktivität
- 8: Induktivität
- 9: Reflektor
- 10: Reflektor
- 11: Einspeisepunkt
- 12: Einspeisepunkt
- 13: Durchbruch
- 14: Durchbruch

## Patentansprüche

1. Antennenanordnung (2) zur Abstrahlung von Mikrowellenimpulsen hoher Energie, welche eine erste flächige Elektrode (3) und
eine zweite flächige Elektrode (4) aufweist,
wobei die Elektroden (3, 4) mit einem Generator (1) zur Erzeugung eines Anregungspulses verbindbar sind,
wobei die Elektroden (3, 4) Einspeisepunkte (11, 12) zum Einspeisen des Anregungspulses von dem Generator (1) aufweisen,
**dadurch gekennzeichnet, dass**
eine Vielzahl von Strahlungselementen (5) vorgesehen ist, die die Elektroden (3, 4) so miteinander verbinden, dass ein Anregungspuls am Einspeisepunkt (11, 12) in sämtliche Strahlungselemente (5) eingespeist wird,
wobei die Strahlungselemente (5) jeweils zwei leitende Elemente aufweisen, die durch eine Halbleiterdiode (6) miteinander verbunden sind,
wobei die Halbleiterdioden (6), die im Bereich der Strahlungselemente (5) vorgesehen sind, dazu eingerichtet sind, ab einer bestimmten Durchbruchspannung durchzuschalten, wodurch ein pulsförmiger Gesamtimpuls von der Antennenanordnung (2) abstrahlbar ist.

2. Antennenanordnung nach Anspruch 1,
wobei es sich bei der ersten Elektrode (3) und zweiten Elektrode (4) um leitfähige Platten handelt.

3. Antennenanordnung nach Anspruch 1 oder 2,
wobei eine Speisung der Strahlungselemente (5) von der jeweiligen Elektrode (3 bzw. 4) über Induktivitäten (7, 8) erfolgt.

4. Antennenanordnung nach einem der vorhergehenden Ansprüche,
wobei die Halbleiterdiode (6) eine Lawinendurchbruch-Charakteristik besitzt.

5. Antennenanordnung nach einem der vorhergehenden Ansprüche,
wobei mindestens zwei Strahlungselemente (5a, 5b) hintereinander angeordnet sind.

6. Antennenanordnung nach einem der vorhergehenden Ansprüche,
wobei der Abstand der beiden Elektroden (3, 4) zueinander kleiner ist als die Länge der Strahlungselemente (5).

7. Antennenanordnung nach einem der vorhergehenden Ansprüche,
wobei die Frequenz des abgestrahlten Gesamtimpulses der Antennenanordnung unabhängig von der Anstiegszeit des Anregungssignals der Antennenanordnung ist.

8. Antennenanordnung nach einem der vorhergehenden Ansprüche,
wobei das abgestrahlte pulsförmige Signal eine Frequenz von > 200 MHz, vorzugsweise eine Frequenz von > 250 MHz, besonders vorzugsweise eine Frequenz von > 300 MHz, aufweist.

9. Antennenanordnung nach einem der vorhergehenden Ansprüche,
wobei die Anstiegszeit des Anregungssignals ≥1 ns, vorzugsweise ≥5 ns beträgt.

10. Antennenanordnung nach einem der vorhergehenden Ansprüche,
wobei die Antennenanordnung (1) mindestens einen passiven Reflektor (9 und/oder 10) umfasst.

11. Antennenanordnung nach Anspruch 10,
wobei der Reflektor (9 und/oder 10) seitlich zu der Anordnung der Strahlungselemente (5) angeordnet ist.

12. Antennenanordnung nach Anspruch 10,
wobei der Reflektor (9 und/oder 10) die Anordnung der Strahlungselemente (5) durchsetzt.

13. Antennenanordnung nach Anspruch 12,
wobei mindestens zwei sich kreuzende Reflektoren (9, 10) vorgesehen sind und die einzelnen Strahlungselemente (5) im Wesentlichen konzentrisch zu dem Kreuzungspunkt der Reflektoren (9, 10) verlaufend angeordnet sind.

## Claims

1. Antenna arrangement (2) for emitting high-energy microwave pulses, which antenna arrangement has a first flat electrode (3) and
a second flat electrode (4),
the electrodes (3,4) being able to be connected to a generator (1) for producing an excitation pulse, the electrodes (3,4) having feed points (11,12) for feeding the excitation pulse from the generator (1),
**characterized in that**
a multiplicity of radiation elements (5) are provided, which radiation elements connect the electrodes (3,4) to one another in such a manner that an excitation pulse is fed into all radiation elements (5) at the feed point (11,12),
the radiation elements (5) each having two conductive elements which are connected to one another by means of a semiconductor diode (6),
the semiconductor diodes (6) which are provided in the region of the radiation elements (5) being set up to turn on as of a particular breakdown voltage, thus making it possible for the antenna arrangement (2) to emit a pulsed overall pulse.

2. Antenna arrangement according to Claim 1,
the first electrode (3) and the second electrode (4) being conductive plates.

3. Antenna arrangement according to Claim 1 or 2,
the radiation elements (5) being fed by the respective electrode (3 or 4) via inductances (7, 8) .

4. Antenna arrangement according to one of the preceding claims,
the semiconductor diode (6) having an avalanche breakdown characteristic.

5. Antenna arrangement according to one of the preceding claims,
at least two radiation elements (5a, 5b) being arranged behind one another.

6. Antenna arrangement according to one of the preceding claims,
the distance between the two electrodes (3, 4) being shorter than the length of the radiation elements (5).

7. Antenna arrangement according to one of the preceding claims,
the frequency of the emitted overall pulse from the antenna arrangement being independent of the rise time of the excitation signal of the antenna arrangement.

8. Antenna arrangement according to one of the preceding claims;
the emitted pulsed signal having a frequency of >200 MHz, preferably a frequency of >250 MHz, particularly preferably a frequency of >300 MHz.

9. Antenna arrangement according to one of the preceding claims,
the rise time of the excitation signal being ≥1 ns, preferably ≥5 ns.

10. Antenna arrangement according to one of the preceding claims,
the antenna arrangement (1) comprising at least one passive reflector (9 and/or 10).

11. Antenna arrangement according to Claim 10,
the reflector (9 and/or 10) being arranged to the side of the arrangement of the radiation elements (5) .

12. Antenna arrangement according to Claim 10,
the reflector (9 and/or 10) passing through the arrangement of the radiation elements (5).

13. Antenna arrangement according to Claim 12,
at least two crossing reflectors (9, 10) being provided, and the individual radiation elements (5) being arranged in such a manner that they run substantially concentrically with respect to the crossing point of the reflectors (9, 10).

## Revendications

1. Arrangement d'antenne (2) pour rayonner des impulsions en hyperfréquence de forte énergie, lequel présente une première électrode plane (3) et
une deuxième électrode plane (4),
les électrodes (3, 4) pouvant être reliées avec un générateur (1) destinée à générer une impulsion d'excitation,
les électrodes (3, 4) présentant des points d'injection (11, 12) destinés à l'injection de l'impulsion d'excitation en provenance du générateur (1), **caractérisé en ce que**
il est prévu une pluralité d'éléments rayonnants (5) que les électrodes (3, 4) relient entre eux de telle sorte qu'une impulsion d'excitation au moins d'injection (11, 12) est injectée dans tous les éléments rayonnants (5),
les éléments rayonnants (5) présentant respectivement deux éléments conducteurs qui sont reliés entre eux par une diode semiconductrice (6),
les diodes semiconductrices (6) qui sont prévues dans la zone des éléments rayonnants (5) étant conçues pour devenir passante à partir d'une tension de claquage donnée, de sorte qu'un impulsion globale de forme impulsionnelle peut être rayonnée par l'arrangement d'antenne (2).

2. Arrangement d'antenne selon la revendication 1, avec lequel la première électrode (3) et la deuxième électrode (4) sont des plaques conductrices.

3. Arrangement d'antenne selon la revendication 1 ou 2, avec lequel une alimentation des éléments rayonnants (5) depuis les électrodes (3 ou 4) respectives s'effectue par le biais d'inductances (7, 8).

4. Arrangement d'antenne selon l'une des revendications précédentes, avec lequel la diode semiconductrice (6) possède une caractéristique de claquage par avalanche.

5. Arrangement d'antenne selon l'une des revendications précédentes, avec lequel au moins deux éléments rayonnants (5a, 5b) sont disposés l'un derrière l'autre.

6. Arrangement d'antenne selon l'une des revendications précédentes, avec lequel l'écart mutuel entre les deux électrodes (3, 4) est inférieur à la longueur des éléments rayonnants (5).

7. Arrangement d'antenne selon l'une des revendications précédentes, avec lequel la fréquence de l'impulsion globale rayonnée par l'arrangement d'antenne est indépendante du temps de montée du signal d'excitation de l'arrangement d'antenne.

8. Arrangement d'antenne selon l'une des revendications précédentes, avec lequel le signal impulsionnel rayonné présente une fréquence > 200 MHz, de préférence une fréquence > 250 MHz, notamment de préférence une fréquence > 300 MHz.

9. Arrangement d'antenne selon l'une des revendications précédentes, avec lequel le temps de montée du signal d'excitation est ≥ 1 ns, de préférence ≥ 5 ns.

10. Arrangement d'antenne selon l'une des revendications précédentes, avec lequel l'arrangement d'antenne (1) comprend au moins un réflecteur passif (9 et/ou 10).

11. Arrangement d'antenne selon la revendication 10, avec lequel le réflecteur (9 et/ou 10) est disposé latéralement de l'arrangement des éléments rayonnants (5).

12. Arrangement d'antenne selon la revendication 10, avec lequel le réflecteur (9 et/ou 10) est entremêlé avec l'arrangement des éléments rayonnants (5) .

13. Arrangement d'antenne selon la revendication 12, avec lequel sont prévus au moins deux réflecteurs (9, 10) croisés et les éléments rayonnants (5) individuels sont disposés pour l'essentiel de manière concentrique par rapport au point d'intersection des réflecteurs (9, 10).
